# EUROPÄISCHE PATENTSCHRIFT

(11) **EP 1 519 888 B1**
(45) Veröffentlichungstag und Bekanntmachung des Hinweises auf die Patenterteilung: **15.11.2006**
(21) Anmeldenummer: 03737885.8
(22) Anmeldetag: 15.05.2003
(51) Int. Cl.: B65H 59/16, B65H 81/08, B29C 53/80

(54) **FADENBREMSE**
THREAD BRAKE
TENDEUR DE FILS A FREIN

(30) Priorität: 28.06.2002 DE 10229077
(43) Veröffentlichungstag der Anmeldung: 06.04.2005
(73) Patentinhaber: ContiTech Luftfedersysteme GmbH, 30165 Hannover (DE)
(72) Erfinder: BERGER, Markus, 31319 Sehnde (DE); OEHL, Rainer, 30938 Grossburgwedel (DE); BINDER, Klaus, 31157 Sarstedt (DE)
(86) Internationale Anmeldenummer: PCT/DE2003/001564
(87) Internationale Veröffentlichungsnummer: WO 2004/002866

(56) Entgegenhaltungen:
- FR-A- 2 606 003
- GB-A- 770 037
- GB-A- 921 138
- US-A- 2 159 635
- US-A- 2 717 285
- US-A- 3 183 583
- US-A- 3 872 658
- US-A- 4 324 607

## Beschreibung

Die Erfindung betrifft eine Fadenbremse mit einer rotatorisch gelagerten Trommel und mit Mitteln zum Einstellen des Drehmomentes der Trommel.

Bei Spiralisiervorrichtungen zum Aufbringen einer spiralförmigen Fadenlage beispielsweise auf einen Kunststoff- oder Kautschukschlauch als Verstärkungsschicht oder für Textilmaschinen ist es erforderlich, eine gleichmäßige Fadenspannung bei einer Vielzahl von Fäden zu gewährleisten, die jeweils von einer Fadenspule abgezogen werden.

Aus der DE 299 07 679 U1 ist hierzu eine Fadenbremse für Textilmaschinen bekannt, bei der ein einzelner Faden mindestens teilweise um eine kugelgelagerte Bremsrolle geschlungen ist, die rotatorisch gelagert ist. Zur Einstellung einer definierten Fadenspannung kann das Bremsmoment der Fadenbremse mit einer Stellschraube eingestellt werden. Für eine Vielzahl von Fäden ist pro Faden eine eigene Fadenbremse erforderlich. Dabei kann ein gleichmäßiges Einstellen der Fadenspannungen für die Fäden nicht gewährleistet werden, da jede Fadenbremse individuell eingestellt werden muß.

In dem US-Patent 2,093,206 ist ein Spulengatter beschrieben, bei dem die von einer Fadenspule abgezogenen Fäden unmittelbar auf einen ersten Umlenkring und von dort auf einen zweiten Umlenkring geleitet werden. Die beiden Umlenkringe sind gegeneinander derart verschiebbar, dass die Fadenspannung justiert werden kann. Da die Fäden von den Fadenspulen jedoch nicht tangential abgezogen werden, ändert sich der Umschlingungswinkel während des Betriebs des Spulengatters ständig, so dass keine gleichmäßige Fadenspannung gewährleistet werden kann.

Aus der GB 770,037 ist eine Fadenbremse mit einer rotatorisch gelagerten Trommel bekannt. Von einer Fadenspule wird ein Faden abgezogen, der um die Trommel gewickelt wird. Die Trommel wird von einem Bremsbelag gebremst, wobei das Drehmoment, das der Bremsbelag auf die Trommel ausübt, mit einer Stellschraube eingestellt werden kann.

Es ist der GB 770,037 ferner zu entnehmen, wie mit Hilfe einer Vielzahl von Fadenbremsen der oben genannten Art die Fadenspannung einer Vielzahl von Fäden eingestellt werden kann. Dazu wird eine Vielzahl von Trommeln auf einer Achse rotatorisch gelagert, wobei um jede einzelne Trommel ein Faden gewickelt ist. Darüber hinaus ist jeder einzelnen Trommel ein separater Bremsbelag zugeordnet. Jedem Bremsbelag ist eine separate Stellschraube zugeordnet, mit der das auf die jeweilige Trommel wirkende Drehmoment bzw. die Fadenspannung des Fadens, der durch entsprechende Trommel läuft, eingestellt werden kann. Dementsprechend enthält die in Fadenbremse eine Vielzahl von Trommeln, wobei jede Trommel einen separaten Bremsbelag und eine separate Schraube aufweist.

Aus dem US-Patent 4,324,607 sind ebenfalls Fadenbremsen bekannt. Zusammenfassend lässt sich feststellen, dass sich mit dem aus dem Stand der Technik bekannten Fadenbremsen die Fadenspannung zwar zuverlässig einstellen lässt, diese jedoch einen komplizierten Aufbau aufweisen.

Aufgabe der Erfindung war es, eine Fadenbremse zu schaffen, mit der eine Vielzahl von Fäden mit einer Stellgröße auf konstante und untereinander gleichzeitige Fadenspannungen auf einfache Art und Weise eingestellt werden könnten.

Die Aufgabe wird durch den Anspruch 1 gelöst..

Erfindungsgemäß kann somit die Spannung mehrerer Fäden von einer gemeinsamen Trommel am Trommelauslauf gegenüber dem Trommeleinlauf verringert oder vergrößert werden. Die Fäden werden hierbei pro Aufnahmenut vorzugsweise mehrfach um die Trommel geschlungen.

Das Drehmoment der Trommel oder mehrerer Trommeln wird vorzugsweise durch ein gemeinsames Antriebselement, beispielsweise einen Riemenantrieb, Kettenantrieb oder Räderwerk, synchron eingestellt.

Alternativ kann pro Fadenbremse jeweils ein Mittel zum Einstellen des Drehmoments vorgesehen sein, beispielsweise eine Kupplungs-/Bremskombination mit Elektromotor.

Die Aufnahmenuten verlaufen im Querschnitt bogenförmig, wobei der Durchmesser der Trommel beim Fadeneinlauf größer als beim Fadenauslauf ist. Ein mehrfach in die Aufnahmenut gewickelter Faden wird auf diese Weise vom Fadeneinlauf zum Fadenauslauf gedrängt, so dass es nicht zu Überwicklungen kommt und eine definierte Federspannung im Auslauf aufgebaut wird.

Die Trommel kann als einseitig gelagerte zylindrische Trommel oder als beidseitig gelagerte Welle ausgebildet sein.
- Figur 1: -eine perspektivische Ansicht einer erfindungsgemäßen Fadenbremse;
- Figur 2: -eine perspektivische Seitenansicht einer Fadenbremse mit beidseitig gelagerter Trommelwelle;
- Figur 3: -eine Seitenansicht einer Trommel mit bogenförmig profilierten Aufnahmenuten;

Figur 1 lässt eine Fadenbremse 1 in perspektiver Ansicht erkennen, die im Wesentlichen aus einer zylinderförmigen Trommel 2 und aus einem Antriebsrad 3 mit Mitteln 3 zum Einstellen des Drehmoments gebildet ist. Die Mittel zum Einstellen des Drehmoments können beispielsweise eine Kupplungs-/Bremseinheit mit Elektromotor sein. Als Übertragungselement können Riemen, Ketten oder Räderwerk verwendet werden.

Erfindungsgemäß sind eine Vielzahl von Aufnahmenuten 4 vorgesehen, die sich um den Außenumfang der Trommel 2 erstrecken und jeweils voneinander in Richtung der Trommelachse x voneinander beabstandet sind. Die Aufnahmenuten 4 verlaufen um den Außenumfang der Trommel 2 herum. Pro Aufnahmenut 4 wird jeweils ein Faden 5 aufgenommen, der mehrfach um die Trommel 2 herum geschlungen und in die Aufnahmenut 4 eingelegt ist. Auf diese Weise wird ein Faden 5 durch die Fadenbremse 1 angetrieben oder abgebremst, wobei die Fadenspannungen sämtlicher Fäden 5 einer Fadenbremse 1 gleichmäßig eingestellt werden.

In der dargestellten Ausführungsform ist die Trommel 2 einseitig gelagert, so dass die Fäden 5 leicht in die Aufnahmenuten 4 eingelegt werden können.

Die Figur 2 lässt eine Ausführungsform der Fadenbremse 1 erkennen. Die Trommel 2 ist hierbei als beidseitig gelagerte Trommelwelle 6 ausgebildet, die an beiden Enden der Trommelwelle 6 gelagert ist. An einem Ende der Trommelwelle 6 befindet sich ein Antriebsrad 3, das mit dem Mittel 3 zum Einstellen des Drehmomentes zusammen wirkt. Auf dem Umfang der Trommelwelle 6 sind wiederum im Abstand voneinander die Aufnahmenuten 4 vorgesehen, die sich um den Außenumfang der Trommelwelle 6 herum erstrecken.

Die Figur 3 lässt eine Trommel 2 in Seitenansicht erkennen. Die Aufnahmenuten 4 haben hierbei ein bogenförmiges Profil. Der Fadeneinlauf 7 des Fadens 5 ist dabei im Bereich des größeren Durchmessers der Aufnahmenut 4 und der Fadenauslauf 8 im kleineren Durchmesser vorgesehen, sodass der Faden 5 bei Rotation der Trommel 2 in Richtung des kleineren Durchmesser der Aufnahmenut 4 axial wandert. Hierdurch werden Überwicklungen vermieden und es kann sich eine einheitliche Fadenspannung ausbilden.

## Patentansprüche

1. Fadenbremse (1), die folgende Bestandteile enthält:
- eine rotatorisch gelagerte Trommel (2), die in Richtung der Trommelachse (X) mehrere voneinander beabstandete umlaufende Aufnahmenuten (4) für Fäden (5) aufweist,
- ein Mittel (3) zum Einstellen des Drehmomentes der Trommel (2), mit dem die Fadenspannung sämtlicher Fäden (5) gleichmäßig eingestellt wird.

2. Fadenbremse (1) nach Anspruch 1, **dadurch gekennzeichnet, dass** die Aufnahmenuten (4) im Querschnitt bogenförmig verlaufen, wobei der Durchmesser der Trommel (2) beim Fadeneinlauf (7) größer als beim Fadenauslauf (8) ist.

3. Fadenbremse (1) nach einem der Ansprüche 1 und 2, **dadurch gekennzeichnet, dass** jeder Faden pro Aufnahmenut mehrfach um die Trommel (2) geschlungen wird.

4. Fadenbremse (1) nach einem der Ansprüche 1 bis 3, **dadurch gekennzeichnet, dass** die Trommel (2) einseitig gelagert ist.

5. Fadenbremse (1) nach einem der Ansprüche 1 bis 3, **dadurch gekennzeichnet, dass** die Trommel (2) eine beidseitig gelagerte Welle ist.

## Claims

1. Thread brake (1), comprising the following components:
- a rotatably mounted drum (2), which in the direction of the drum axis (X) has a plurality of reciprocally spaced circumferential receiving grooves (4) for threads (5),
- a means (3) for adjusting the torque of the drum (2), which serves for uniformly adjusting the thread tension of all threads (5).

2. Thread brake (1) according to Claim 1,
**characterized in that** the receiving grooves (4) are of curved cross section, the diameter of the drum (2) at the thread inlet (7) being greater than at the thread outlet (8).

3. Thread brake (1) according to one of Claims 1 and 2, **characterized in that** each thread is wound repeatedly around the drum (2) for each receiving groove.

4. Thread brake (1) according to any one of Claims 1 to 3, **characterized in that** the drum (2) is unilaterally supported.

5. Thread brake (1) according to any one of Claims 1 to 3, **characterized in that** the drum (2) is a bilaterally supported shaft.

## Revendications

1. Tendeur de fils à frein (1) qui comprend les composants suivants :
- un tambour (2) supporté de manière rotatoire qui présente en direction de l'axe du tambour (X) plusieurs rainures d'accueil (4) périphériques pour fils (5) espacées les unes des autres,
- un moyen (3) pour régler le couple du tambour (2) qui permet de régler de manière uniforme la tension de tous les fils (5).

2. Tendeur de fils à frein (1) selon la revendication 1, **caractérisé en ce que** les rainures d'accueil (4) s'étendent en forme d'arc dans la section transversale, le diamètre du tambour (2) au niveau de l'entrée des fils (7) étant supérieur à celui au niveau de la sortie des fils (8).

3. Tendeur de fils à frein (1) selon l'une des revendications 1 et 2, **caractérisé en ce que** chaque fil est bouclé plusieurs fois autour du tambour (2) par rainure d'accueil.

4. Tendeur de fils à frein (1) selon l'une des revendications 1 à 3, **caractérisé en ce que** le tambour (2) est supporté d'un côté.

5. Tendeur de fils à frein (1) selon l'une des revendications 1 à 3, **caractérisé en ce que** le tambour (2) est un arbre supporté des deux côtés.
